# FASCICULE DE BREVET EUROPEEN

(11) **EP 2 397 807 B1**
(45) Date de publication et mention de la délivrance du brevet: **20.03.2013**
(21) Numéro de dépôt: 11364002.3
(22) Date de dépôt: 15.06.2011
(51) Int. Cl.: F41G 11/00

(54) **Montage support pour dispositifs de visée sur armes de tir et de chasse dit "points rouges", permettant un montage et démontage rapides sans outils et ayant des réglages pour sa mise en place sur l'arme**
Montagehalterung für Zielvorrichtungen an Schuss- und Jagdwaffen mit Rotpunktvisier, die eine rasche Montage/Demontage ohne Werkzeug ermöglicht und über eine Reguliervorrichtung für ihren Aufsatz auf die Waffe verfügt
Bracket mounting for aiming devices on firing and hunting weapons known as red dots, allowing quick, tool-free installation and removal and having adjustments for positioning on the weapon

(30) Priorité: 16.06.2010 FR 1002543
(43) Date de publication de la demande: 21.12.2011
(73) Titulaire: Dorbec, Bertrand, 27500 Saint Germain Village (FR)
(72) Inventeur: Dorbec, Bertrand, 27500 Saint Germain Village (FR)

(56) Documents cités:
- EP-A2- 2 154 469
- DE-U1- 9 112 472
- DE-U1-202005 019 537
- US-A1- 2006 233 605

## Description

La présente invention constitue un perfectionnement aux systèmes de montage support pour dispositifs de visée optique sur arme de tir, dits « point rouge », permettant un montage et démontage rapides, étant composé d'une embase (A), pourvue de moyens de fixation sur l'arme, disposant dans sa partie supérieure d'un rail *(ou glissière)* de forme conique sur lequel vient coulisser une platine (B), équipée de moyen de fixation pour l'optique de visée et pourvue d'un évidement *(ou rainure)* dans sa partie inférieure, de forme conique inversée par rapport au rail de l'embase (A), permettant aux deux éléments de coulisser l'un sur l'autre, la platine étant en outre pourvue d'une butée en limitant la course et d'un système de verrouillage assurant la fixation liaison fixe entre l'embase (A) et la platine (R).

Les demandes de brevets suivantes US 2006 233605 qui forme un point de départ pour le préambule de la revendication 1 et EP 1 304 538 et FR 2 844 044 , illustrent l'état de la technique en matière de montage de dispositif de visée sur armes.

L'invention qui vous est présentée dans un premier temps, vous sera décrite dans un deuxième temps pour sa conception et sa réalisation.

La présente invention est intervenue suite à la mise en place, sur une arme de chasse d'un point rouge livré avec son montage.*(celui-ci a été livré avec une embase, une platine et un viseur dit point rouge)*

Le montage d'origine n'assurait pas une utilisation optimale à un chasseur en cas d'épaulement rapide.

II représentait une surépaisseur (L) par rapport à la bande de visée et masquait la hausse et le guidon pour le tir à la visée ouverte *(hausse et guidon),* quand l'embase restait montée sur l'arme *(fig 12a*K)*

Le montage livré avec le point rouge avait une surépaisseur pour l'embase et sa platine qui ne permettait pas d'avoir, dans le cas d'une visée rapide, le point rouge dans le milieu du viseur, ou, pour avoir la visibilité du point rouge, il fallait monter la tête, ce qui provoquait un décollement de la joue par rapport à la crosse, d'où une position inconfortable donnant de mauvais résultats et des tirs aléatoires et non précis.

La plupart des montages fournis avec ce type de viseur sont des montages avec un rail, ayant une forme parallèle, avec les bords chanfreinés *(fig 12aI*K),* où intervient une vis transversale avec une plaquette amovible et rapportée sur le coté. La mise place de cette vis se fait dans une rainure transversale de l'embase, ce qui empêche le glissement au tir, d'où un serrage important à effectuer avec, soit une clé, soit avec un tournevis.

Ce système ne permet pas des démontages et remontages successifs sans avoir à effectuer un nouveau réglage au remontage pour s'assurer de la précision du tir et la vérifier, et implique d'avoir les outils nécessaires à portée de main en action de chasse pour effectuer un démontage. *(clés, tournevis)*

Des montages manufacturés existent, et sont généralement composés de plusieurs pièces : deux embases (une embase avant, et une embase arrière), sur lesquelles viennent s'engager, sur chacune d'elle, un support d'optique, la liaison entre ces deux supports étant assurée par un rail permettant la pose du point *rouge.(total 5 pièces principales, d'où un encombrement en volume important et disgracieux sur l'arme pour des montages dits pivotant ou à crochets).*

Il fallait trouver une solution technique, de fabrication aisée, assurant une fixation solide, avec une possibilité de régler les différents jeux constatés lors de son usage dans le temps. Celle ci pouvant être réalisée sans qualification technique élevée, en restant simple de par sa fabrication, dans la pose et dans les différents réglages (lors de la pose et pour remédier à l'usure). Ce système se trouvant toujours en alignement en cas de montage et remontage successifs *(sans outils),* sans pour cela, avoir à procéder à des tirs de contrôle pour s'assurer de la justesse du tir.

Les différentes pièces *(acier)* de la présente invention ont un poids total faible par rapport à d'autres montages manufacturés.

La présente invention pourra être mise en place sur toutes armes de chasse et de tir, avec des moyens de fixation prévus dès leur fabrication, en outre il sera possible d'en faire l'adaptation sur une arme dépourvue de ces moyens de fixation, par une personne compétente. Celle ci réalisera les opérations suivantes : *fraisage et perçage ou perçage uniquement suivant l'arme sur laquelle on souhaite faire l'adaptation de la présente invention.*

Le but recherché était de concevoir un montage, ayant une mise en place rapide de l'optique, tout en restant compact sur l'arme, sans avoir de modifications importantes tant en mécanique, qu'en adaptation de la crosse. *(par la mise en place d'un busc fixe ou amovible sur la crosse)*

En cas d'épaulement rapide il est facile d'obtenir le point rouge au milieu du viseur avec cette invention, compte tenu de la faible hauteur du montage.

Avec la présente invention on a l'avantage de pouvoir effectuer le montage et le démontage sur une faible course linéaire en raison de la conicité de la queue d'aronde, sans avoir besoin d'outils *(clés-tournevis ou autres).*

La présente invention répondra aux problèmes rencontrés par les chasseurs utilisateurs de point rouge : rupture de la source d'énergie « du point rouge » *(piles),* forte pluviométrie, ou autres circonstances, en leur permettant d'ôter le viseur facilement.

La présente invention offre la possibilité, par sa platine d'accueillir plusieurs marques de point rouge.

Pour comprendre la présente innovation plusieurs planches de dessins et croquis sont jointes, dont les références figurant sur celles-ci seront énumérées dans la description détaillée qui en sera faite:
- fig 1 représentant une vue d'ensemble des principaux éléments de la présente innovation.
- fig 2 représentant une vue d'ensemble de la désignation des principaux éléments (A-B-C) et des autres éléments participant à la fixation et au fonctionnement.
- fig 3 vue de dessous de la platine (B) avec références.
- fig 4 différentes vues, de coté et en coupe, de la platine (B).
- fig 5 différentes vues de l'embase (A) de dessus, de dessous et en bout avec références.
- fig 6 différentes vues, de coté et en coupe, de l'embase (A) avec références.
- fig 7 vue d'une embase (A) pouvant être fixée sur un boitier d'arme.
- fig 8 différentes vues de détail du verrou (C).
- fig 9 vue de dessous de l'ensemble monté embase (A), platine (B) et verrou (C) ouvert.
- fig 10 vue de dessus de l'ensemble monté embase (A), platine (B) et verrou (C) fermé.
- fig 11
   a* représente la mise en place en linéaire du montage.
   b* représente l'enlèvement du montage.
   c* représente le fonctionnement de la présente invention sur une faible course linéaire en faisant basculer la platine (B) sur l'embase (A) lors de sa mise en place et de son enlèvement de sur l'arme.
- fig 12
   b* vue du montage en face avant et en face arrière
   a* vue faisant apparaitre la différence (L) avec l'embase (A) K* et l'embase d'origine K
   c* l'agrandissement de la face (R*) de l'embase (A) qui servira de butée pour la présente innovation.
- fig 13 vue des cotés droit et gauche du point rouge monté sur arme.

### Nous allons maintenant vous faire la description technique de la conception de la présente invention.

Pour pouvoir parvenir au résultat recherché, il fallait trouver une solution pour abaisser au maximum la liaison entre l'arme et l'optique « point rouge », d'où la réflexion et la conception d'un nouveau montage. La présente invention est composée de trois éléments :
- **L'embase A,** est une pièce métallique qui restera fixée sur l'arme *fig* 2.
- **La platine B,** *(généralement pour ce type de montage cette pièce est appelée interface)* cette pièce métallique assurant la fixation de l'optique sur elle-même et servant de liaison avec l'embase (A) pour assurer la fixation de l'optique sur l'arme d'une manière solidaire *fig2**.*
- **Le verrou C**, est prévu pour assurer de manière définitive la fixation de la platine (B), sur l'embase (A) elle-même fixée sur l'arme, et empêchant le démontage de l'optique en cas de choc ou d'effet de poussée sur la platine (B) *fig2**.*
- et différentes pièces assurant l'assemblage du montage, qui sont principalement de la visserie (21-22-23-24-25-&26) et un ressort de rappel (27) *fig 2**.*

Le montage est composé de deux pièces essentielles : l'embase (A) **(I)** et la platine (B) **(II)** et d'une secondaire le verrou **(III)**:
**I**- **l'embase** (A) qui sera fixée sur la bande de visée au dessus du canon pour les armes basculantes *fig*2, ou sur la boite de culasse pour les armes à verrou ou pour les armes semi automatiques fig 7.
   L'embase (A) est usinée dans une pièce en acier. Celle-ci est pourvue de moyens de fixation sur l'arme par des perçages avec lamages (P1 & P2) traversant celle-ci dans son épaisseur *fig* 5 & 6, dans lesquels les vis (21 & 22) viendront se loger fig2.
   Dans l'épaisseur de l'embase (A) est usinée, dans sa partie supérieure (G) *fig 6* une queue d'aronde conique *(*Z1*)* *fig* 5, destinée à recevoir la platine (B) avec l'optique.
   Dans la partie inférieure de l'embase (A) est usiné un dégagement *(Y)* *fig* 5 & 6, correspondant à la largeur d'une bande de visée, pour diminuer la proéminence au dessus de la bande de visée et garder une partie dépassant au dessus de la bande de visée de l'arme.
   Cette proéminence de l'embase (A) restant, laissera apparaitre une face *(R*)* *fig 5-6* *&* 12C*, qui viendra en contact avec la platine (B) dont une face (R**), servira de butée lors de sa mise en place sur l'embase.
   Cette embase (A) est pourvue, en son extrémité où la queue d'aronde est la plus large *(partie avant),* de deux angles (V) *fig* 5, servant à recevoir la face d'appui (P) du verrou *(C)* *fig* 8, ces deux angles (V) laissant la possibilité d'obtenir en fabrication un montage ambidextre.
   *Pour cela, il faudra avoir une platine différente donc inversée par rapport à la description qui va suivre.*
**II-** La platine (B) est une pièce d'acier dans laquelle est usinée dans sa partie inférieure et dans son épaisseur *(*Y**)* *fig* 4, une queue d'aronde conique (Z1 ***) *fig3* correspondant à celle de l'embase (A), mais dans une longueur dimensionnée (W) fig3, afin de garder l'autre partie de celle-ci pour l'exécution d'une butée (R**) *fig*3, conçue pour éviter le collement de l'embase (A) avec la platine (B), cet effet se produit au moment du tir, l'optique étant projeté en avant et l'arme subissant un effet de recul. Concernant la platine (B) il restera une partie (W**) *fig* 9 dépassant de l'embase (A) cette partie restante servira à la mise place du système de verrouillage qui sera décrit plus amplement ci après.
   Un usinage {U1) *fig* 4, permettra le dégagement de l'outil lors du fraisage de la queue d'aronde, tout en gardant la possibilité d'emmagasiner les poussières au dessus du rail.
   Un usinage fait d'un perçage (U2) et d'un fraisage (U3) *fig 3**,* permettra d'obtenir le face d'appui (R**) et ainsi d'avoir une certaine élasticité pour effectuer le réglage du collement et l'ajustement des queues d'aronde (Z1 & Z1*) de l'embase (A) et de la platine (B) lors de la superposition de celles-ci au montage.
   Ce réglage s'exécutera par deux vis (26-25) *fig* 2, ces deux vis agissant en vis et contre vis pour parfaire le réglage dans leurs logements respectifs (25*-26***) *fig* 3.
   La platine dans sa partie (W**) *fig* 9 est pourvue à l'emplacement (T1) d'un perçage *fig* 3&4, destiné à recevoir l'axe (Q) du verrou *(C)* *fig* 8, servant au verrouillage de la platine (B) sur l'embase (A).
   Un perçage (U4) et un fraisage *(US)* *fig* 3 permettront de régler et récupérer le jeu du verrouillage à l'usage avec une vis *(23)* *fig* 2, venant s'insérer dans le perçage et taraudage (M1 & M2) de la platine (B) *fig* 3 & 4, permettant ainsi le réglage du verrou (C), pour verrouiller, sans collage et sans jeu, la platine (B) sur l'embase (A), par le contact de la face (V) de l'embase (A) et de la face (P) du verrou *(C)* *fig 5-8* *& 10.*
   *On obtiendra ainsi entre ces deux réglages, un ajustement parfait et aisément démontable à la main sans outils, de l'invention.*
   Un usinage (M4) *fig 3**&4* fait sur la platine (B) sera en opposition par rapport à celui fait (M5) *fig 8* sur le verrou (C), ces deux usinages formant une cavité dans laquelle sera logé un ressort (27) servant au rappel du verrou (C).
   >
   Un usinage (U6) *fig 3**&4* dans la partie inferieure de l'épaisseur de la platine (B) permet d'avoir un dégagement par rapport à la bande, afin que le montage soit dégagé de la bande de visée et effectue son ajustage seul en évitant une portée nuisible qui ne permettrait pas un positionnement bien parallèle de l'emboitement des deux queues d'aronde coniques.
**III-le verrou (C)** celui-ci possède un axe de rotation (Q) *fig 8* avec un taraudage en son milieu , dans lequel se logera une vis (24) pour le maintenir en place sur la platine (B), grâce au lamage *(T2)* *fig* 3 &4 dans lequel se logera le tête de vis (24) et au perçage (T1) *fig 3* *&* *4* au travers de l'épaisseur de la platine (B).
   Le verrou (C) possède une face (H*) qui est un chanfrein. Celui-ci aide au montage de la platine sur l'embase par l'effacement du verrou, quand ont effectue le montage par basculement de gauche à droite de la platine (B) sur l'embase (A), avec une poussée en avant jusqu'au verrouillage de l'ensemble de la platine (B) sur l'embase (A).
   La conception de l'invention permet de pouvoir effectuer un démontage et montage sur une faible course linéaire du fait de sa conception par les deux queues d'aronde qui coulissent l'une sur l'autre. Il est donc possible d'effectuer le montage en faisant basculer la platine (B) de droite à gauche quand celle-ci est en contact du coté droit avec l'embase (A), le basculement se faisant jusqu'au coté gauche pour être en contact avec l'embase (A) et en poussant la platine (R) jusqu'au verrouillage, le démontage s'effectuant à l'inverse, *schémas fig 11*

Des perçages (Xb-Xa) suivant les axes (X et X-X* puis X**) pourront être exécutés sur la platine (B) permettant avec d'autres perçages ou mise en place de plots de positionnement, la fixation de diverses marques de viseur « point rouge » pour d'autres systèmes de visée que l'on souhaiterait monter ou adapter à l'invention.

Les différents avantages de la présente invention dont vous avez eu la description ci-dessus sont :
- La faible épaisseur de l'embase (A) avec son évidement,
- Sa taille avec sa possibilité d'être ambidextre,
- Sa facilité de mise en oeuvre,
- Son démontage rapide sans outils et sa remise en place sur une faible course linéaire,
- Son poids,

Une possibilité de réajuster les jeux à l'usage *(butée & verrouillage).*
- Sa butée avec son réglage,
- Son verrou (C) avec son réglage,
- Une platine (B) qui peut recevoir plusieurs modèles de viseurs,

Pas de nécessité de transformation de l'arme par l'adjonction d'un buse sur la crosse pour compenser la hauteur de l'oeil.

Pas de nuisance visuelle quand l'embase (A) reste seule montée sur l'arme, le point, rouge étant enlevé avec la platine (B).

## Revendications

1. Montage support pour dispositifs de visée optique sur arme de tir, dits « point rouge », permettant un montage et démontage rapide, étant composé d'une embase (A), pourvue de moyens de fixation sur l'arme (21-22), d'une platine (B) équipée de moyen de fixation (Xa-Xb) pour la fixation de l'optique de visée, les deux éléments pouvant coulisser l'un sur l'autre, et d'un système de verrouillage (C) assurant la fixation liaison fixe entre l'embase (A) et la platine (B), **caractérisé en ce que** l'embase (A) dispose dans sa partie supérieure d'un rail (Z1) de forme conique sur lequel vient coulisser la platine (B) pourvue d'un évidement (Y*) dans sa partie inférieure de forme conique inversée (Z1 *) par rapport au rail de l'embase (A), la platine (B) étant pourvue d'une butée (R**) venant en contact sur face (R*) de l'embase (A) pour en limiter la course et la platine (B) étant pourvue du système de verrouillage (C).

2. Montage-support pour dispositifs de visée, selon la revendication 1, **caractérisé en ce que** l'embase (A) comporte dans sa partie supérieure, un rail de forme conique en épaisseur (Z1), celui-ci coopérant avec la rainure (Y*) de la platine (B) également de forme conique (Z1*) dans son épaisseur, ces deux queues d'aronde de forme inversée coulissant l'une dans l'autre.

3. Montage-support pour dispositifs de visée, selon la revendication 1, **caractérisé en ce que** l'embase(A) est pourvue dans sa partie intérieure d'une rainure longitudinale (Y) pour abaisser la hauteur du dispositif de visée lorsqu'il sera placé sur l'arme.

4. Montage-support pour dispositifs de visée, selon la revendication 1, **caractérisé en ce que** l'embase (A) présente dans sa partie la plus avancée, a de part et d'autre, deux chanfreins (V) l'une de ses faces étant destinée à servir d'appui au verrou (C) en position de verrouillage, lors du montage de la platine (B) sur l'embase (A).

5. Montage-support pour dispositifs de visée, selon les revendications 1 et 2, **caractérisé en ce qu'**il comporte une embase (A) dont la partie arrière comporte une face d'appui (R*), et d'une platine (B) qui dans sa partie inférieure comporte également une face d'appui (R**), ces deux faces, lors du coulissement de la platine sur l'embase venant en contact, servant ainsi de butée empêchant la platine et l'optique d'avancer au moment du tir.

6. Montage-support pour dispositifs de visée, selon la revendication 1, **caractérisé en ce qu'**il comporte sur la platine (B) dans une partie (W**) dépassant l'embase (A), un usinage constitué d'un perçage-lamage (T1-T2) permettant la fixation du verrou (C) par l'intermédiaire de la vis (24).

7. Montage-support pour dispositifs de visée, selon les revendications 1 et 6, **caractérisé en ce qu'**il comporte sur la platine (B), un usinage (U3) qui servira à l'ajustage de l'embase (A) et de la platine (B), pour limiter le collement des deux queues d'aronde coulissant l'une dans l'autre. Cet ajustage se réalisera par les deux vis (25-26) celles-ci agissant en serrage et contre serrage pour le premier montage, et pour compenser le jeu qui pourrait survenir à l'usage.

8. Montage-support pour dispositifs de visée, selon la revendication 1, **caractérisé en ce qu'**il comporte, sur le verrou (C), un usinage servant de face d'appui (P), venant en contact sur l'une des faces (V) de l'embase (A).

9. Montage-support pour dispositifs de visée, selon les revendication 3-6 et 8, **caractérisé en ce qu'**il comporte sur la platine (B) un usinage (U5) qui servira à l'ajustage du verrou (C) par l'intermédiaire d'une vis (23) pour que la face (P) du verrou (C) vienne en appui sur la face (V) de l'embase (A).

10. Montage-support pour dispositifs de visée, selon les revendications 1 et 2 **caractérisé en ce qu'**il permet un montage et démontage sur une faible course linéaire par effet de basculement et de coulissement de la platine (B) sur l'embase (A) permis par la forme conique des queues d'aronde.

## Claims

1. A mounting bracket for optical aiming devices (known as "red spot" devices) on a firearm, enabling quick fitting and removal, comprising a base (A), equipped with means of attachment onto the firearm (21-22), and a plate (B) fitted with a means of attachment (Xa - Xb) for mounting the aiming lens, the two parts being able to slide on one another, and a locking system (C) providing a fixed link between the said base (A) and the said plate (B), **characterised by** the fact that the said base (A) has, in its upper part, a rail (Z1*) having a tapered form on which the said plate (B) slides, the said plate (B) has a female tapered recess of which the taper is reversed in relation to the rail of the said base (A) in its lower part, the said plate (B) being fitted with a stop (R**) coming into contact with the face (R*) of the said base (A) to limit its stroke and said plate (B) fitted with a locking system (C).

2. A mounting bracket for aiming devices, according to claim 1, **characterised by** the fact that the base (A) also has in its upper part a rail tapered in its thickness (Z1), this said part cooperating with the groove (Y*) of the plate (B) also having a tapered form (Z1*) in its thickness, these two inverted dovetails sliding in one another.

3. A mounting bracket for aiming devices, according to claim 1, **characterised by** the fact that the base (A) has in its bottom part a longitudinal groove (Y) to reduce the height of the aiming device when it is placed on the firearm.

4. A mounting bracket for aiming devices, according to claim 1, **characterised by** the fact that the base (A) has in its most forward part, on both sides, two chamfers (V), one of its faces being destined to serve as a contact face for the bolt (C) in the locked position, when fitting the plate (B) on the said base (A).

5. A mounting bracket for aiming devices, according to claims 1 and 2, **characterised by** the fact that it has a base (A) of which the rear part has a contact face (R*) and a plate (B) which, in its bottom part also has a thrust face (R**), the said two faces coming into contact when the plate slides on the base, thus serving as a buffer preventing the plate and the lens moving forward at the time of firing.

6. A mounting bracket for aiming devices, according to claim 1, **characterised by** the fact that it has, on the plate (B) in a part (W**) protruding beyond the base (A), machining consisting of a drilling-counter boring (T1-T2) serving for the attachment of the bolt (C) via the screw (24).

7. A mounting bracket for aiming devices, according to claims 1 to 6, **characterised by** the fact that it has, on the plate (B), machining (U3) which will serve for the adjustment of the base (A) on the said plate (B), to limit the sticking of the two dovetails sliding in one another. This adjustment will be effected by using by the two screws (25 - 26) acting in tightening and counter tightening directions for the first assembly, and also to compensate for clearance that could develop with use.

8. A mounting bracket for aiming devices, according to claim 1, **characterised by** the fact that it has, on the bolt (C), machining serving as a contact face (P), coming into contact on one of the faces (V) of the base (A).

9. A mounting bracket for aiming devices, according to claims 3-6 and 8, **characterised by** the fact that it has, on the plate (B), a machining (U5) which serves for the adjustment of the bolt (C) via a screw (23) so that the face (P) of the said bolt (C) comes into contact with the face (V) of the base (A).

10. A mounting bracket for aiming devices, according to claims 1 and 2, **characterised by** the fact that it allows fitting and removal over a short linear stroke by a tilting and sliding movement of the plate (B) on the base (A) made possible by the tapered shape of the dovetails.

## Patentansprüche

1. Montagehalterung zur schnellen Montage und Demontage von optischen Visiereinrichtungen, sogenannten Rotpunktvisieren, an bzw. von Schusswaffen, bestehend aus einer mit Mitteln zur Befestigung (21-22) an der Waffe versehenen Fußplatte (A), einer mit einem Befestigungsmittel (Xa-Xb) zur Befestigung der Visieroptik ausgestatteten Tragplatte (B), wobei beide Elemente aufeinander verschiebbar sind, sowie aus einem der festen Verbindung zwischen Fußplatte (A) und Tragplatte (B) dienenden Verriegelungssystem (C), **dadurch gekennzeichnet, dass** Fußplatte (A) in ihrem oberen Teil über eine konisch geformte Schiene (Z1) verfügt, auf der Tragplatte (B) gleitet, die in ihrem Unterteil eine, bezogen auf die Schiene der Fußplatte (A) umgekehrt konisch ausgeformte (Z1*) Aussparung (Y*) aufweist, wobei Tragplatte (B) mit einem Anschlag (R**), der zur Hubbegrenzung mit Fläche (R*) der Fußplatte (A) in Kontakt tritt, und mit dem Verriegelungssystem (C) versehen ist.

2. Montagehalterung für Visiereinrichtungen nach Anspruch 1, **dadurch gekennzeichnet, dass** Fußplatte (A) in ihrem oberen Teil über eine über die Breite (Z1) konisch geformte Schiene verfügt, die mit der ebenfalls über deren Breite (Z1*) konisch ausgebildeten Nut (Y*) in Tragplatte (B) zusammenwirkt, wobei diese beiden gegenläufig geformten Schwalbenschwanzführungen ineinander laufen.

3. Montagehalterung für Visiereinrichtungen nach Anspruch 1, **dadurch gekennzeichnet, dass** Fußplatte (A) in ihrem oberen Teil mit einer Längsnut (Y) versehen ist, die die Höhe der Visiereinrichtung vermindert, wenn diese auf der Waffe angebracht ist.

4. Montagehalterung für Visiereinrichtungen nach Anspruch 1, **dadurch gekennzeichnet, dass** Fußplatte (A) in ihrem am weitesten vom liegenden Teil zu beiden Seiten zwei Fasen (V) aufweist, wobei eine ihrer Seiten dazu bestimmt ist, bei Montage von Tragplatte (B) an Fußplatte (A) dem Riegel (C) in Verriegelungsstellung als Auflage zu dienen.

5. Montagehalterung für Visiereinrichtungen nach Ansprüchen 1 und 2, **dadurch gekennzeichnet, dass** sie eine Fußplatte (A), deren hinterer Teil eine Auflagefläche (R*) aufweist, sowie eine Tragplatte (B) umfasst, die in ihrem unteren Teil ebenfalls eine Auflagefläche (R**) hat, wobei diese beiden Flächen bei Verschieben der Tragplatte auf der Fußplatte in Kontakt miteinander treten und so als Anschlag dienen, der verhindert, dass sich die Tragplatte und die Optik im Augenblick des Schusses nach vom bewegen.

6. Montagehalterung für Visiereinrichtungen nach Anspruch 1, **dadurch gekennzeichnet, dass** sie an Tragplatte (B) in einem über die Fußplatte (A) ragenden Teil (W**) eine in einer eingesenkten Bohrung (T1 -T2) bestehenden Bearbeitung aufweist, die die Befestigung von Riegel (C) mittels Schraube (24) ermöglicht.

7. Montagehalterung für Visiereinrichtungen nach Ansprüchen 1 und 6, **dadurch gekennzeichnet, dass** sie an Tragplatte (B) eine Bearbeitung (U3) aufweist, die der Einstellung von Fußplatte (A) und Tragplatte (B) dient, um das Anhaften der beiden ineinander laufenden Schwalbenschwanzführungen zu begrenzen. Diese Einstellung erfolgt über die beiden Schrauben (25-26), die zum Anziehen und Kontern bei der ersten Montage sowie zum Ausgleichen des Spiels dienen, das im Laufe der Nutzung entstehen kann.

8. Montagehalterung für Visiereinrichtungen nach Anspruch 1, **dadurch gekennzeichnet, dass** sie am Riegel (C) eine als Auflagefläche (P) dienende Bearbeitung aufweist, die in Kontakt mit einer der beiden Flächen (V) der Fußplatte (A) tritt.

9. Montagehalterung für Visiereinrichtungen nach den Ansprüchen 3-6 und 8, **dadurch gekennzeichnet, dass** sie an Tragplatte (B) eine Bearbeitung (U5) aufweist, die der Einstellung von Riegel (C) mittels einer Schraube (23) dient, damit Fläche (P) des Riegels (C) auf Fläche (V) von Fußplatte (A) zur Auflage kommt.

10. Montagehalterung für Visiereinrichtungen nach den Ansprüchen 1 und 2, **dadurch gekennzeichnet, dass** sie eine Montage und Demontage mit geringem Hubeingriff durch Kippen und Verschieben von Tragplatte (B) auf Fußplatte (A) erlaubt, was dank der konischen Form der Schwalbenschwanzführungen möglich ist.
